# EUROPÄISCHE PATENTSCHRIFT

(11) **EP 1 602 144 B1**
(45) Veröffentlichungstag und Bekanntmachung des Hinweises auf die Patenterteilung: **12.03.2008**
(21) Anmeldenummer: 04712537.2
(22) Anmeldetag: 19.02.2004
(51) Int. Cl.: H01P 1/04, H01P 5/16

(54) **HOCHFREQUENZ-VERBINDUNG BZW. HOCHFREQUENZ-VERTEILNETZWERK**
HIGH-FREQUENCY CONNECTION AND HIGH-FREQUENCY DISTRIBUTION NETWORK
CONNEXION HAUTE FREQUENCE OU RESEAU DE DISTRIBUTION HAUTE FREQUENCE

(30) Priorität: 13.03.2003 DE 10311041
(43) Veröffentlichungstag der Anmeldung: 07.12.2005
(73) Patentinhaber: Kathrein-Werke KG, 83022 Rosenheim (DE)
(72) Erfinder: GABRIEL, Roland, 83556 Griesstätt (DE); RUMOLD, Jürgen, 83093 Bad Endorf (DE); BERGER, Stefan, 83101 Rohrdorf (DE)
(74) Vertreter: Flach, Dieter Rolf Paul
(86) Internationale Anmeldenummer: PCT/EP2004/001613
(87) Internationale Veröffentlichungsnummer: WO 2004/082062

(56) Entgegenhaltungen:
- US-A- 5 757 246
- US-A- 5 929 822
- US-A- 5 986 519
- KHATTAB T ET AL: "Principles of low PIM hardware design" RADIO SCIENCE CONFERENCE, 1996. NRSC '96., THIRTEENTH NATIONAL CAIRO, EGYPT 19-21 MARCH 1996, NEW YORK, NY, USA,IEEE, US, 19. März 1996 (1996-03-19), Seiten 355-362, XP010195216 ISBN: 0-7803-3656-9

## Beschreibung

Die Erfindung betrifft eine Hochfrequenz- oder Netzwerk-Verbindung nach dem Oberbegriff des Anspruches 1.

Insbesondere in der Antennentechnik - aber nicht nur dort - stellt es sich teilweise als schwierig heraus, intermodulationsfreie Anbindungen oder Verbindungen zu schaffen. Dieses Problem stellt sich vor allem an Schnittstellen, an denen bei Bedarf unterschiedliche Baugruppen eingesetzt werden sollen.

Hochfrequenzverbindungen zwischen zwei Hochfrequenz-Baugruppen, wie z.B. zwischen einer Hochfrequenz-Platine und einer drahtlosen Übertragungseinrichtung wie z.B. Antennen, werden normalerweise mittels koaxialer Verbindungstechniken realisiert. Aber auch hier können nachteilige und unerwünschte Intermodulationen auftreten. Verbesserungen zur Vermeidung bzw. Verringerung passiver Intermodulationen bei der Verwendung koaxialer Steckverbindungen sind beispielsweise in der US 6 414 636 B1 vorgeschlagen worden. Soll aber beispielsweise bei einer sogenannten Smart-Antenne, wie sie grundsätzlich aus der US 6 463 303 B1 bekannt ist, ein bestimmtes Verteil-Netzwerk zugeschaltet werden, um eine bestimmte Strahlcharakteristik bezüglich der in Rede stehenden Antenne zu erzeugen, so können zudem auch die Kosten für ein derartig zuschaltbares Modul beachtlich anwachsen, wenn alle eingangs- und ausgangsseitigen Anschlussverbindungen in Form von koaxialen Steckverbindungen ausgeführt werden.

Von daher könnte grundsätzlich auch daran gedacht werden, anstelle von koaxialen Steckverbindungen kapazitive Verbindungen vorzusehen.

Eine gattungsbildende Hochfrequenz-Verbindung ist aus der US 5 986 519 A, als nächstliegender Stand der Technik, bekannt geworden. Es handelt sich dabei um eine Anordnung zur Übertragung von Hochfrequenz-Mikrowellensignalen zwischen einem Kabel und einem gedruckten Mikrostreifen-Schaltungs-Speisenetz, das auf einem dielektrischen Substrat in einer Mikrowellen-Antennenstruktur angeordnet ist. Es liegt also ein fester Aufbau nach Art einer Triplate-Struktur vor, die zwei parallele Masseflächen umfasst.

Dieser mehrschichtige Aufbau weist dabei ferner zumindest eine sogenannte Übergangs-Leiterplatte auf, auf welcher eine verbundende Leitungsstruktur ausgebildet ist, die in sogenannten Koppelflächen endet. Parallel und oberhalb zu dieser Übergangs-Leiterplatte ist ein geteiltes Dielektrikum angeordnet, auf dem jeweils eine Koppelfläche ausgebildet ist, die mit einer Leitungsstruktur verbunden ist. Diese Koppelflächen kommen parallel und benachbart zu den auf der Übergangs-Leiterplatte verbundenden Koppelflächen zu liegen. Die Koppelflächen auf der Übergangs-Leiterplatte können dabei auch aus der metallisierten Leitung selbst gebildet sein, wobei diese elektrische Leitung mit dem Innenleiter eines Koaxialkabels zumindest mittelbar elektrisch-galvanisch verbunden ist.

Dieser zweischichtige Aufbau mit einer Leiterplattenstruktur und einem darauf aufbauenden Dielektrikum ist sandwichartig zwischen einer unteren sogenannten ersten Massefläche und einer oberen sogenannten zweiten Massefläche angeordnet, wobei die untere Massefläche mit dem Außenleiter des Koaxialkabels elektrisch-galvanisch verbunden und die zweite Massefläche mit der ersten Massefläche reaktiv gekoppelt ist.

Ein derartiger Triplate-Aufbau umfasst also eine Mikrostreifen-Schaltungs-Anordnung auf einem ersten dielektrischen Substrat und eine auf einem dielektrischen Zwischen-Substrat ausgebildete zweite Mikrostreifen-Schaltung, worüber alle Mikrowellensignale von einem Koaxialkabelanschluss über die gedruckte Zwischenschaltung auf die Mikrostreifen-Schaltung auf dem ersten dielektrischen Substrat gekoppelt werden.

Ein PCMCIA-Signalverbinder, wie er üblicherweise bei Notebooks zum Einsatz kommt, ist grundsätzlich aus dem US-Patent 5 936 841 bekannt geworden. Die PCMCIA-Steckkarte weist üblicherweise an ihrer einen Stirnseite eine Steckerleiste auf, die mit einer im Notebook integrierten Steckerleiste zusammenwirkt, wenn die entsprechende PCMCIA-Karte in einen Aufnahmeschlitz im Notebook eingesteckt wird. An einer der großen Seitenflächen ist dann parallel zu dieser Seitenfläche eine erste elektrisch leitende Schicht vorgesehen, die eine Hälfte der HF-Kopplungseinrichtung darstellt. Die zweite dazu parallele elektrisch leitende Schicht ist mit Seitenversatz im Inneren der Vorrichtung untergebracht. Zwischen beiden parallel zueinander liegenden leitenden Schichten der HF-Kopplungsstruktur befindet sich ein Luftspalt (erzeugt durch den Seitenabstand zwischen PCMCIA-Karte und angrenzender inneren Begrenzungsfläche des Einsteckschachtes der elektrischen Vorrichtung, beispielsweise in Form des Notebookes) und eine dielektrische Zwischenschicht, die Teil der Wandung des Notbooks ist.

Aber auch bei einer derartigen PCMCIA-Karte mit einer kapazitiven HF-Verbindung lassen sich die unerwünschten Intermodulationen nicht vermeiden.

Aufgabe der vorliegenden Erfindung ist es von daher, eine Hochfrequenz-Verbindung und insbesondere ein Hochfrequenz-Verteilnetzwerk zu schaffen, welches je nach Bedarf an einer vorgesehenen Schnittstelle eingesetzt werden kann, wobei Intermodulationen weitgehend vermieden oder ausgeschlossen werden sollen.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Es ist nunmehr vorgesehen, dass ein HF-Netzwerk mit einem Basis-Modul so gekoppelt ist, dass zumindest ein vom Basis-Modul ausgehender erster Signalweg zum Netzwerk und zumindest ein vom Netzwerk ausgehender zweiter Signalweg zum Basis-Modul führt, und zwar derart, dass sowohl bei dem zumindest ersten wie auch bei dem zumindest zweiten Signalweg nicht nur eine kapazitive Kopplung zwischen den Massenpotentialflächen, sondern vor allem auch zwischen den Signal-Koppelflächen des Basis-Moduls und des Netzwerk-Moduls ausgebildet ist.

Dies bietet auch die Möglichkeit, ein derartiges Netzwerk-Modul beispielsweise in Schlitzöffnungen in eine Antenne einzuschieben, so dass in der endgültig eingeschobenen Position die entsprechenden kapazitiven Signalwege vorgesehen sind.

Dabei ist der Aufbau derart, dass durch die Herstellung einer potential freien, also eine kapazitive Hochfrequenz-Verbindung an einer entsprechenden Schnittstelle eine intermodulationsfreie modulare Anbindung, beispielsweise eines HF-Netzwerkes an einem Basis-Modul, ermöglicht wird. Dabei werden an den entsprechenden Kontakteinrichtungen nicht nur die das Signal führenden Signalleitungen, sondern auch die Außenleiter oder -massen unter Vermeidung eines galvanischen Kontaktes potentialfrei zueinander gekoppelt. Die Art der Schnittstelle in Form der kapazitiven Kopplung über eine Schnittstelle mit Kontakten, besitzt den wesentlichen Vorteil einer geringen Intermodulation, was gerade von großer Wichtigkeit bei Mobilfunkänwendungen wie beispielsweise bei Mobilfunkantennen ist. Treten im Sendefrequenzbereich sehr hohe Intermodulationsprodukte auf, deren Frequenz in den Empfangsfrequenzbereich reichen, könnten bei diesen Empfangsfrequenzen keine schwachen Signale von mobilen Geräten wie Handys mehr empfangen werden.

Dass sich auf diesem Prinzip basierend eine intermodulationsfreie modulare Anbindung eines HF-Netzwerkes mit mehreren, insbesondere mit mehr als zwei Anschlüssen oder Verbindungsstellen zu einer HF-Einrichtung, wie beispielsweise einer Mobilfunkantenne realisieren lässt, ist dabei aus mehreren Gesichtspunkten überraschend. Denn es wäre an sich zu vermuten gewesen, dass bei Ausbildung von entsprechenden parallel zueinander verlaufenden Koppelflächen, an denen das jeweilige HF-Signal übertragen werden soll, wie aber auch zur Herstellung der potentialfreien Massenverbindung, sich weitere Einflüsse bemerkbar machen, die es verhindern, dass eine stets eindeutig reproduzierbare HF-Koppelverbindung herstellbar ist. Denn gerade auch beim Einsatz von Mobilfunkantennen bzw. Sendeantennen ist es zwingend erforderlich, ein metallisches Gehäuse zur Schirmung zu verwenden. Metallische Gehäuse haben aber grundsätzlich Auswirkungen auf die elektrischen Bedingungen und Eigenschaften, wenn im Inneren des geschirmten Gehäuses kapazitive Koppeleinrichtungen verwendet werden. Denn der Abstand zwischen Koppelflächen und Schirmgehäuse bewirkt unter Umständen eine zusätzliche parasitäre Parallelkapazität zwischen den Koppelflächen und der elektrischen Masse.

Durch den erfindungsgemäßen Aufbau der HF-Verbindungseinrichtung lassen sich jedoch auch diese Effekte und Wirkungen minimieren.

Die Geometrie der Koppelflächen bestimmt die elektrischen Parameter der Signalübertragung, wie z.B. die Anpassung an den Wellenwiderstand (VSWR), der Einfügungsdämpfung sowie die Breitbandigkeit des Frequenzbereiches. Zur weiteren Verbesserung einer Feinabstimmung ist in einer bevorzugten Weiterbildung der Erfindung ferner vorgesehen, dass beispielsweise die Koppelfläche auf einer verwendeten Platine mit seitlich überstehenden "Fähnchen" oder sogenannten "Erweiterungsflächen" versehen ist. Diese Fähnchen oder Erweiterungsflächen bewirken parallel zur Kopplung zwischen den Koppelflächen eine zusätzliche geringe Kopplung zwischen den Koppelflächen auf einer Platine und einer Massenfläche.

Das Netzwerk-Modul, welches mit einem Basis-Modul koppelbar ist, weist zur Unterdrückung der intermodulationsfreien modularen Anbindung ferner neben den eine kapazitive HF-Kopplung bewirkenden Koppelflächen kapazitiv gekoppelte Massenflächen auf. Die diese Platine überdeckende Metallstruktur ist auf der Seite ausgebildet, auf der die entsprechenden elektrischen Massenflächen des Basis-Moduls liegen. In diesem Falle wird bevorzugt zur Isolierung zwischen beiden die Massekopplung bewirkenden elektrischen Masseflächen eine Isolierfolie mit vordefinierter Dicke verwendet. Die Koppelflächen der die Signalübertragung bewirkenden elektrischen Masseflächen, die nachfolgend teilweise auch als Koppelfinger bezeichnet werden, sind demgegenüber bevorzugt auf der gegenüberliegenden Seite der Platine des Netzwerk-Moduls ausgebildet, so dass das Substrat der Platine als Isolierung gegenüber der entsprechenden Signal-Koppelfläche am Basis-Modul wirkt.

Zumindest ein Signalweg von einem Basismodul ist über die kapazitive Kopplung zu einem Netzwerkmodul und von diesem Netzwerkmodul über zumindest einen weiteren Signalweg wiederum zur Antenne oder beispielsweise dem Basismodul zurückgeführt. Dadurch kann durch Einstecken unterschiedlicher Netzwerkkarten ein geschlossener Signalweg über die Netzwerkkarte realisiert werden, wobei am Eingang und am Ausgang der Netzwerkkarte der Signalweg kapazitiv gestaltet ist.

Das Hochfrequenz-Netzwerk kann auf der erwähnten Platine beispielsweise in Streifenleitungstechnologie (Microstrip) ausgeführt sein.

Weitere Vorteile, Einzelheiten und Merkmale der Erfindung ergeben sich aus dem nachfolgend anhand von Zeichnungen erläuterten Ausführungsbeispiel. Dabei zeigen im Einzelnen:
- Figur 1:: eine schematische perspektivische Teilansicht einer Mobilfunkantenne mit zwei an der Unterseite einsteck- und ausziehbaren Basis-Moduleinrichtungen, die jeweils zur Aufnahme eines Netzwerk-Moduls geeignet sind;
- Figur 2:: eine schematische Darstellung des Grundaufbaus des Basis-Moduls und des Netzwerk-Moduls unter Erzeugung einer potentialfreien HF-Verbindung;
- Figur 3:: eine schematische perspektivische Darstellung des Basis-Moduls und des Netzwerk-Moduls zur Erläuterung der potentialfreien HF-Kopplung;
- Figur 4:: eine schematische auszugsweise Draufsicht auf zusammenwirkende Koppelflächen des Basis- und des Netzwerk-Moduls.
- Figur 5:: eine zu Figur 3 entsprechende Darstellung zur Erläuterung eines anderen Verbindungsmechanismus zwischen beiden Modulen;
- Figur 6:: eine schematische auszugsweise perspektivische Darstellung eines Basis- und eines Netzwerk-Moduls in Explosionsdarstellung;
- Figur 7:: eine schematische Querschnittsdarstellung durch das Ausführungsbeispiel gemäß Figur 5 im zusammengebauten Zustand;
- Figur 8:: eine vergrößerte Detaildarstellung aus der Querschnittsdarstellung gemäß Figur 6.

In Figur 1 ist eine schematische auszugsweise perspektivische Darstellung einer Mobilfunkantenne 1, einer Basisstation gezeigt. Zu sehen ist auszugsweise die Gehäuseabdeckung der Antenneneinrichtung, nämlich das sogenannte Radom 3. Die Antenne ist insgesamt über einen Antennenmast 5 gehalten und positioniert. An der Unterseite 7 der Gehäuseabdeckung 3 ist eine Schlitzöffnung vorgesehen, in welchem parallel und unabhängig voneinander zwei Basis-Module 9 eingeschoben werden können, die jeweils mit zwei auswechselbaren Netzwerk-Modulen 11 zusammenwirken.

Auf den Netzwerk-Modulen 11 sind spezifische, beispielsweise in Stripline-Technik ausgebildete Netzwerkkomponenten und Netzwerkschaltungen vorgesehen, so dass durch Verwendung eines entsprechend angepassten Netzwerk-Moduls 11 eine bestimmte Strahlcharakteristik der Antenne erzeugt wird. Die erläuterten Netzwerk-Module 11 dienen somit also zur Erzeugung einer bestimmten Strahlcharakteristik an einer sogenannten Smart-Antenne, wie sie beispielsweise in dem US-Patent US 6 463 303 B1 oder in der PCT-Veröffentlichung WO 01/59 876 A1 beschrieben ist. Entsprechend den können in einer Antenne von daher auch noch mehrere Basis- und zugehörige Netzwerkmodule vorgesehen sein.

Anhand von Figur 2 ist der schematische Aufbau bezüglich eines zusammenwirkenden Modulpaares gezeigt, und zwar mit einem Basis-Modul 9 und einem Netzwerk-Modul 11. Lediglich anhand zweier Signalleitungen 13 und zweier Masseleitungen 15 ist dabei gezeigt, dass das jeweilige Netzwerk-Modul 11 völlig potentialfrei über eine entsprechende HF-Verbindung 17 mit dem betreffenden Basis-Modul 9 gekoppelt ist.

Das jeweilige Massepotential GND1 liegt dabei lediglich an dem Basis-Modul 9 und das Masselpotential GND2 liegt lediglich an dem Netzwerk-Modul an. Dabei sind entsprechende potentialfreie Verbindungen zwischen dem Basis-Modul 9 und dem Netzwerk-Modul 11 über einen oder mehrere Signalwege 14 bzw. 16 vorgesehen.

Anhand von Figur 3 und Figur 4 ist nunmehr ein schematischer Grundaufbau der beiden Module in größerem Detail wiedergegeben.

Das Basismodul 9 umfasst vom Prinzip her eine elektrisch geschirmte, in der Regel voll aus Metall bestehende Grundplatte oder Basis 21. Im folgenden wird hierbei häufig von Basisplatte 21 gesprochen. Diese elektrisch leitende Basis oder Basisplatte 21 ist mit Ausnehmungen oder Fenstern 23 versehen, in welchen elektrisch leitende Basis-Signalkoppelflächen 25 gebildet sind. Diese Basis-Signalkoppelflächen 25 sind durch je einen umlaufenden Spalt 26 oder eine sonstige Isolierung von der elektrisch leitenden Basis 21 getrennt, die benachbart zur Basis-Signalkoppelfläche 25 eine Basis-Massenkoppelfläche 27 bildet. Im gezeigten Ausführungsbeispiel nach Figur 3 sind an der Basis drei Anschlussstellen 29 gezeigt, zu denen jeweils ein Koaxialleiter 31 führt, wobei der Innenleiter 31a eines jeden Koaxialleiters 31 mit der Basis-Signalkoppelfläche 25 verlötet ist und an einem abisoliertem Außenumfangsbereich der zugehörige Außenleiter 31b über eine entsprechende Lötverbindung 31c mit der Basis-Massenkoppelfläche 27 elektrisch leitend verbunden ist.

Das entsprechende Netzwerk-Modul 11 weist eine Platine 35 mit zugehörigem Substrat 35' auf, an welcher über den Anschlussstellen 29 der Basis entsprechende Anschlussstellen 129 am Netzwerk-Modul 11 gebildet sind. Häufig wird dabei anstelle von Platine 35 auch von einer Netzwerkplatine 35 gesprochen.

Die Anschlussstellen 129 am Netzwerk-Modul 11 umfassen Netzwerk-Signalkoppelflächen 125, die im gezeigten Ausführungsbeispiel ebenfalls von der Grundformgebung her rechteckförmig gestaltet sind, also vergleichbar der jeweiligen Form der Basis-Signalkoppelflächen 25.

Über jeweils eine Streifenleitung 37 ist die Netzwerk-Signalkoppelfläche 125 mit einem in Figur 3 nur schematisch angedeutetem Netzwerk 39 verbunden, welches eine HF-Baugruppe darstellt. Diese ist bevorzugt auf der Oberseite 35a der Platine 35 vorgesehen und ausgebildet, also auf der so zusammenwirkenden Basis gegenüberliegenden Seite der Platine 35, also der sogenannten Netzwerkplatine 35.

Ferner umfasst auch das Netzwerk-Modul 11 eine großflächig gestaltete Massenkoppelfläche, nämlich eine Netzwerk-Massenkoppelfläche 127, die im gezeigten Ausführungsbeispiel aber nicht auf der gleichen Seite der Platine 35, auf der auch die Anschlussstellen 129 vorgesehen sind, sondern auf der Unterseite dazu ausgebildet ist. Im gezeigten Ausführungsbeispiel ist die elektrisch leitende Netzwerkmassenfläche 127 zumindest näherungsweise rechteckförmig gestaltet und reicht mit ihrer umlaufenden Begrenzungslinie 129' bis an die unmittelbare Nähe der Anschlussstellen 129. Im Betriebszustand wird entsprechend der Pfeildarstellung 41 die Platine 35 auf die Basis zu bewegt und positioniert, und zwar unter Zwischenfügung einer elektrisch isolierenden Zwischenschicht bevorzugt in Form einer Isolierfolie 43, deren Größe und Formgebung der Netzwerk-Massenkoppelfläche 127 entspricht oder geringfügig größer ist. Dadurch wird verhindert, dass die Netzwerk-Massenkoppelfläche 127 mit der Basis-Massenkoppelfläche 27 unter Erzeugung einer galvanisch elektrischen Verbindung kontaktieren kann. Durch Verwendung einer Isolierfolie 43 mit vorgegebener Dicke wird auch ein eindeutig definierter Abstand zwischen der Basis-Massenkoppelfläche 27 und der Netzwerk-Massenkoppelfläche 127 realisiert, wodurch eindeutig reproduzierbare elektrische Verhältnisse erzeugbar sind.

Anhand von Figur 4 ist in schematischer Draufsicht die entsprechend den Lagen der Massenkoppelflächen und der Isolierfolie sowie der Netzwerk-Massenkoppelfläche 127 im Verhältnis zu der darunter befindlichen Basis-Massenkoppelfläche 27 gezeigt. Daraus ist auch ersichtlich, dass die Basis-Massenkoppelfläche 27 sowohl in Längs- wie aber auch in Querrichtung beispielsweise größer dimensioniert sein kann als die in der Netzwerk-Massenkoppelfläche 127. Zur Feinabstimmung ist dabei ferner vorgesehen, dass die Netzwerk-Koppelflächen 127 mit seitlich überstehenden Fähnchen oder Erweiterungsabschnitten 127' versehen sein können, wobei sich im gezeigten Ausführungsbeispiel eine Kreuzstruktur ergibt, was aber nicht zwingend notwendig ist. Diese Fähnchen oder Erweiterungsabschnitte 125' bewirken parallel zur Kopplung zwischen den Koppelflächen 25, 125 eine zusätzliche geringe Kopplung zwischen den Koppelflächen 125 auf der Platine 35 und der Basis-Massenkoppelfläche 27. Der Grund hierfür liegt in einem geringen Abstand dieser Fähnchen oder Erweiterungsabschnitte 127' zur Basis-Massenkoppelfläche 27 verglichen mit dem Abstand der Netzwerk-Signalkoppelfläche 125 gegenüber der Basis-Massenkoppelfläche 27.

In zusammengefügter Position, in welcher wie erläutert die Platine 35 auf der Basis 21 aufliegt, werden die gewünschten eindeutigen Verhältnisse reproduziert. Dies kann beispielsweise durch einen Schiebemechanismus erzeugt werden, der es ermöglicht, das Netzwerk-Modul 11 mit der Platine 35 in die gewünschte eindeutige Relativlage zum Basis-Modul 9 zu bringen und in dieser Position zu halten und zu fixieren.

Anhand von Figur 5 ist lediglich gezeigt, dass beispielsweise anstelle eines Schiebemechanismus (der beispielsweise zwei seitlich gegenüberliegende Nutaufnahmen umfasst, in die die Platine 35 eingeschoben werden kann) auch eine Art Kippmechanismus vorgesehen sein kann. Bei dem Ausführungsbeispiel gemäß Figur 5 wird eine schematisch als U-förmige Ausnehmung gestaltete Kipphalterung 45 verwendet, in der die eine Begrenzungskante 35" der Platine 35 eingeschoben und dann die Platine 35 um die so gebildete Kippachse auf die Basis 21 zugeschwenkt werden kann, bis die Platine 35 unter Zwischenpositionierung der erwähnten Isolierfolie 43 auf der Basis 21 aufliegt.

Anhand der Figuren 6 bis 8 wird nunmehr ein möglicher Aufbau des Basis- und des Netzwerk-Moduls 9, 11 mit weiteren Details erläutert, wobei das Grundprinzip unverändert bleibt.

Bei dem Ausführungsbeispiel gemäß den Figuren 6 bis 8 ist die Basis 21 in Querschnittsdarstellung in Form eines mit geringer Höhe ausgebildeten U-förmigen elektrisch leitenden Bleches gebildet, welches mit seitlich gegenüberliegenden Flanschen 21' versehen ist.

Im Bereich der Flanschabschnitte 21' werden von jeder Seite her mehrere Koaxialkabel 31 dem Basis-Modul 9 zugeführt, wobei die einzelnen Koaxialleiter-Abschnitte oder Koaxialleiter 31, wie bereits erläutert, zur Basis-Signalkoppelflächen 25 hingeführt werden. Der Außenleiter 31b der jeweiligen Koaxialleiter 31 ist dabei an dem die Seitenschenkel der U-förmig gebildeten Basis 21 beispielsweise durch eine elektrische Lötverbindung elektrisch mit der elektrisch leitenden Basis 21 kontaktiert, wobei durch diese Seitenabschnitte 21" die Innenleiter 31a der Koaxialleiter 31 hindurchgeführt und über eine elektrische Lötverbindung an den jeweiligen Basis-Signalkoppelflächen 25 angelötet sind.

Diese Basis-Signalkoppelflächen 25 sind durch einen umlaufenden Isolierspalt 26 von der Basis-Massenkoppelfläche 27 elektrisch isoliert. Mit anderen Worten liegen die Basis-Signalkoppelflächen 25 in entsprechendem größer dimensionierten Fenster 23, so dass zwischen Basis-Signalkoppelflächen 25 und Basis-Massenkoppelflächen 27 der Isolierspalt 26 ausgebildet ist.

Auf der Unterseite der Basis 21 ist letztlich zur Erzeugung einer Gesamtschirmung eine Schirmungswand 49 vorgesehen. Eine weitere Schirmungswand 50 wird von oben her auf das so gebildete Basis-Modul 9 als Teil dieses Basis-Moduls 9 aufgesetzt und kann dann durch Verwendung von Schrauben an Bohrungen 51 miteinander verschraubt werden. Die obere Schirmungswand 50 ist dabei ebenfalls im Querschnitt U-förmig mit ausliegenden Flanschabschnitten 50' und Seitenschenkeln 50" gebildet, wobei im Bereich der zugeführten Koaxialkabeln sowie Koaxialleiter 31 entsprechende Schlitzausnehmungen 52 in den vertikalen Schenkelabschnitt 50' eingearbeitet sind.

Das erläuterte Basis-Modul 9 dient also zur Aufnahme eines Netzwerk-Moduls 11, welches in Figur 6 in Explosionsdarstellung wiedergegeben ist.

Auch das Netzwerk-Modul 11 umfasst neben der bereits erläuterten Platine 35 und dem darauf befindlichen Netzwerk 39 ein Umgehäuse 53, welches mit seinen Wandabschnitten 53' am Außenumfang der Platine 35 aufsitzt bzw. damit verbunden ist, und zwar unter Erzeugung eines Innenraumes 55, in welchem wie erläutert auf der Platine 35 die entsprechenden Baugruppen und Leitungen zur Erzeugung des Netzwerkes 39 ausgebildet und vorgesehen sind.

Aus der Querschnittsdarstellung ist ersichtlich, dass die Netzwerk-Signalkoppelflächen 125 direkt oberhalb der Basis-Signalkoppelflächen 25 zu liegen kommen, wobei das Material der Leiterplatine, also das Substrat 35' die Isolierung zwischen der Netzwerk-Signalkoppelfläche 125 und der Basis-Signalkoppelfläche 25 bildet. Die Basis-Signalkoppelflächen 25 sind dabei über einen nach unten verlaufenden Anschlussabschnitt 25' mit dem auf sie zuragenden Innenleiter 31a eines zugehörigen Koaxialleiters 31, beispielswiese über eine Lötverbindung elektrisch leitend verbunden.

Wie aus der Querschnittsdarstellung auch zu ersehen ist, ist ferner eine in den Figuren 7 und 8 wiedergegebene elektrisch isolierender Abstützung 59 in Form eines Abstandshalters vorgesehen, auf welchem zum einen die elektrische Masse, d.h. die Basis-Massekoppelfläche 27 und zum anderen auch die Basis-Signalkoppelfläche 25 aufliegt. Da die Signal-Koppelfläche 25 einen dünneren Materialquerschnitt aufweist als die Basis-Massekoppelfläche 27, ist von daher der erwähnte Abstandshalter 59 abgestuft ausgebildet. Um einen eindeutigen Justiersitz zu gewährleisten, sind Ausnehmungen oder beispielsweise Bohrungen 61 unmittelbar nach innen versetzt liegend zum Begrenzungsrand der fensterförmigen Ausnehmungen bzw. des Isolierspaltes 26 vorgesehen, in welchen der Abstandshalter 59 mit einem geringfügig weiter nach oben überstehenden Abschnitt 59' in diese Ausnehmung oder Bohrung 61 hineinragt.

Ein so gebildetes Netzwerk-Modul 11 kann somit also problemlos beispielsweise stirnseitig in das zugehörige Basis-Modul 9 eingeschoben werden, wobei zur lagerichtigen Einführung des Netzwerk-Moduls 11 (Gehäuseabdeckung 50) sowohl das Netzwerk-Modul 11 an einer asymmetrischen Stelle, beispielsweise an der Oberseite, eine Erhebung 163 aufweist, die mit einer entsprechenden Erhebung bzw. Ausnehmung - 63 an der Innenseite der Gehäuseabdeckung des Basis-Moduls 9 zusammenwirkt (Figur 6).

## Patentansprüche

1. Hochfrequenz(HF)- oder Netzwerk-Verbindung mit den folgenden Merkmalen:
- es ist ein Basismodul (9) vorgesehen,
- das Basis-Modul (9) weist mehrere Basis-Signalkoppelflächen (25) auf einer Seite einer zugehörigen Basisplatte (21) auf,
- es ist ein Netzwerk-Modul (11) vorgesehen,
- das Netzwerk-Modul (11) weist mehrere Netzwerk-Signalkoppelflächen (125) auf einer Seite einer zugehörigen Netzwerkplatine (35) auf, die mit den dazugehörigen Basis-Signalkoppelflächen (25) kapazitiv gekoppelt sind,
- das Basis-Modul (9) weist eine Basis-Massenkoppelfläche (27) auf,
- das Netzwerk-Modul (11) weist eine Netzwerk-Massenkoppelfläche (127) auf,
- im Betriebszustand ist die Basis-Massenkoppelfläche (27) in paralleler Ausrichtung zur Netzwerk-Massenkoppelfläche (127) kapazitiv gekoppelt,
- das Netzwerk-Modul (11) ist in oder an dem Basis-Modul (9) so positionierbar oder positioniert, dass über die zumindest eine Netzwerk-Signalkoppelfläche (125) und der parallel zur Netzwerk-Signalkoppelfläche (125) positionierten Basis-Signalkoppelfläche (25) eine kapazitive HF-Signalverbindung hergestellt ist,
**gekennzeichnet durch** die folgenden weiteren Merkmale:
- über zumindest eine erste Basis-Signalkoppelfläche (25) und eine damit zusammenwirkende Netzwerk-Signalkoppelfläche (125) ist vom Basis-Modul (9) zum Netzwerk-Modul (11) zumindest ein erster Signalweg (14) und über zumindest eine weitere Netzwerk-Signalkoppelfläche (125) und eine damit zusammenwirkende weitere Basis-Signalkoppelfläche (25) zumindest ein zweiter Signalweg (16) vom Netzwerk-Modul (11) zum Basis-Modul (9) realisiert,
- die mehreren Basis-Signalkoppelflächen (25) des Basis-Moduls (9) sind mit jeweils einem zugehörigen Kabel (31) verbunden,
- die Basis-Signalkoppelflächen (25) und die Basis-Massenkoppelfläche (27) sind auf der gleichen Seite der Basisplatte (21) vorgesehen,
- das Netzwerkmodul (11) weist auf der den Basis-Signalkoppelflächen (25) abgewandt liegenden Seite der Netzwerkplatine (35) die mehreren Netzwerk-Signalkoppelflächen (125) auf, und
- die Netzwerk-Massenkoppelfläche (127) ist auf der zu den Netzwerk-Signalkoppelflächen (125) gegenüberliegenden Seite der Netzwerkplatine (35) des Netzwerkmoduls (11) vorgesehen.

2. HF- oder Netzwerk-Verbindung nach Anspruch 1, **dadurch gekennzeichnet, dass** bei im Basis-Modul (9) ein- oder aufgesetztem Netzwerk-Modul (11) die Netzwerk-Massenkoppelfläche (127) unmittelbar benachbart auf der Basis-Massenkoppelfläche (27) aufliegt, und zwar unter Zwischenschaltung einer Isolierung oder Isolierfolie (43).

3. HF- oder Netzwerk-Verbindung nach einem der Ansprüche 1 oder 2, **dadurch gekennzeichnet, dass** die Basis-Signalkoppelflächen (25) in einem Fenster oder einer Ausnehmung (23) in einer elektrisch leitenden Basisplatte (21) angeordnet sind, wobei die Fenster oder Ausnehmungen (23) zumindest geringfügig größer dimensioniert sind als die darin befindlichen Basis-Signalkoppelflächen (25), die somit durch einen umlaufenden Isolierspalt (26) von der Basis-Massenkoppelfläche (27) isoliert ist.

4. HF- oder Netzwerk-Verbindung nach einem der Ansprüche 1 bis 3, **dadurch gekennzeichnet, dass** die Basis-Signalkoppelflächen (25) jeweils mit einem Innenleiter (31a) eines Koaxialleiters (31), vorzugsweise über eine Lötverbindung (31c), elektrisch verbunden sind.

5. HF- oder Netzwerk-Verbindung nach Anspruch 4, **dadurch gekennzeichnet, dass** die Basis-Signalkoppelflächen (25) einen auf eine untere Ebene führenden Anschlussabschnitt (25') aufweisen, der zumindest bis in Höhe eines axial von einem Koaxialleiter (31) vorstehenden Innenleiter (31a) unter Herstellung einer Lötverbindung reicht.

6. HF- oder Netzwerk-Verbindung nach einem der Ansprüche 1 bis 5, **dadurch gekennzeichnet, dass** die Netzwerk-Koppelfläche (127) kleiner dimensioniert ist als die damit zusammenwirkende Basis-Massenkoppelfläche (27), wobei der Begrenzungsrand (129') der Netzwerk-Massenkoppelfläche (127) versetzt zu den Netzwerk-Signalkoppelflächen (125) verläuft.

7. HF- oder Netzwerk-Verbindung nach Anspruch 6, **dadurch gekennzeichnet, dass** die Netzwerk-Signalkoppelflächen (125) über eine Streifenleitung (37) mit dem auf der Netzwerkplatine (35) vorgesehenen Netzwerk (39) verbunden sind.

8. HF- oder Netzwerk-Verbindung nach einem der Ansprüche 1 bis 7, **dadurch gekennzeichnet, dass** in Draufsicht die Grundstruktur der Basis-Signalkoppelfläche (25) und der Netzwerk-Signalkoppelfläche (125) derart ist, dass die Basis-Signalkoppelfläche (25) länger und breiter als die Netzwerk-Signalkoppelfläche (125) gestaltet ist und in Draufsicht die Netzwerk-Signalkoppelfläche (125) in überlappender Position zu liegen kommt.

9. HF- oder Netzwerk-Verbindung nach einem der Ansprüche 1 bis 8, **dadurch gekennzeichnet, dass** zumindest die Netzwerk-Signalkoppelflächen (125) mit seitlich weiter vorstehenden Fähnchen oder Erweiterungsabschnitten (125') versehen sind, wodurch eine Feinabstimmung der Koppelwirkung bzw. Anpassung erzielbar ist.

10. HF- oder Netzwerk-Verbindung nach Anspruch 9, **dadurch gekennzeichnet, dass** die Fähnchen oder Erweiterungsabschnitte (125') seitlich von den Netzwerk-Signalkoppelflächen (125) soweit vorstehen, dass darüber eine Koppelwirkung zu der Basis-Massenkoppelfläche (27) erzeugbar ist.

11. HF- oder Netzwerk-Verbindung nach einem der Ansprüche 1 bis 10, **dadurch gekennzeichnet, dass** die Basisplatte (21) des Basis-Moduls (9) auf einer Abstützung oder einem Abstandshalter (59) aufliegt, der bevorzugt zumindest im Bereich der Basis-Signalkoppelflächen (25) vorgesehen ist.

12. HF- oder Netzwerk-Verbindung nach einem der Ansprüche 1 bis 11, **dadurch gekennzeichnet, dass** die Basisplatte (21) im Querschnitt zumindest näherungsweise U-förmig ausgebildet ist, und zwar unter Ausbildung von seitlich weg stehenden Flansche (21'), die zur Ebene der Basisplatte (21) versetzt liegen, und dass die Basisplatte (21) mit den Flanschen (21') mit quer zur Basisplatte (21) verlaufenden Verbindungsschenkeln (21") verbunden sind, in denen Ausnehmungen oder Bohrungen (52) ausgebracht sind, durch die hindurch ein Innenleiter (31a) gegenüber dem Verbindungsschenkel (21") isoliert hindurchgeführt ist, und wobei der Außenleiter (31b) eines anzuschließenden Koaxialleiters (31) mit dem Flansch (21') und/oder dem Verbindungsschenkel (21") elektrisch-galvanisch verbunden ist.

13. HF- oder Netzwerk-Verbindung nach einem der Ansprüche 11 bis 12, **dadurch gekennzeichnet, dass** die Basis-Signalkoppelfläche (25) und die Basis-Massenkoppelfläche (27) auf gleichem Höhenniveau liegen.

14. HF- oder Netzwerk-Verbindung nach einem der Ansprüche 1 bis 13, **dadurch gekennzeichnet, dass** die Materialdicke der Basis-Signalkoppelflächen (25) geringer ist als die Materialdicke der Basis-Massenkoppelfläche (27).

15. HF- oder Netzwerk-Verbindung nach einem der Ansprüche 12 bis 14, **dadurch gekennzeichnet, dass** eine Positioniereinrichtung in Form von ineinander greifenden Ausnehmungen und Vorsprüngen (61, 63) vorgesehen ist, worüber die Abstützung bzw. der Abstützhalter (59) in exakter Relativlage zur Basis-Signalkoppelfläche (25) bzw. der Basis-Massenkoppelfläche (27) positionierbar ist.

16. HF- oder Netzwerk-Verbindung nach einem der Ansprüche 1 bis 15, **dadurch gekennzeichnet, dass** das Basis-Modul (9) neben einer unteren isolierenden Abdeckung (49) eine sich darüber im Abstand erhebende Gehäuseabdeckung (50) umfasst, die bevorzugt mit zwei gegenüberliegenden Flanschabschnitten (50') versehen ist, wobei die Abdeckung (49) an ihrem Rand und die Gehäuseabdeckung (50) im Bereich ihrer Flanschabschnitte (50') miteinander verbindbar sind, vorzugsweise unter Aufnahme eines dazwischen befindlichen Flanschabschnittes (21') der Basisplatte (21).

17. HF- oder Netzwerk-Verbindung nach einem der Ansprüche 1 bis 16, **dadurch gekennzeichnet, dass** das Netzwerk-Modul (11) ein Umgehäuse oder eine Umgehäuse-Abdeckung (53) umfasst, welche unter Bildung eines Innenraumes vorzugsweise am Rand der Netzwerkplatine (35) aufsitzt bzw. mit dieser verbunden ist.

18. HF- oder Netzwerk-Verbindung nach einem der Ansprüche 1 bis 17, **dadurch gekennzeichnet, dass** das Netzwerk-Modul (11) in einem entsprechenden Aufnahmeraum des Basis-Moduls (9) einführbar ist, wobei der Aufnahmeraum im Basis- Modul (9) sowie der Querschnitt des einführbaren Netzwerk-Moduls (11) asymmetrisch ist, so dass eine Einführung des Netzwerk-Moduls (11) in das Basis-Modul (9) nur in einer vordefinierten Relativlage möglich ist.

## Claims

1. High-frequency (HF) or network connection having the following features:
- a base module (9) is provided,
- the base module (9) comprising a plurality of base signal coupling surfaces (25) on one side of an associated base plate (21),
- a network module (11) is provided,
- the network module (11) comprising a plurality of network signal coupling surfaces (125) on one side of an associated network plate (35), which are capacitively coupled with the associated base signal coupling surfaces (25),
- the base module (9) has a base-ground coupling surface (27),
- the network module (11) has a network-ground coupling surface (127),
- in operation the base-ground coupling surface (27) is capacitively coupled with parallel alignment to the network-ground coupling surface (127),
- the network module (11) can be positioned or is positioned in or on the base module (9) such that a capacitive high-frequency signal connection is produced via the at least one network signal coupling surface (125) and the base signal coupling surface (25) which is positioned parallel with the network signal coupling surface (125), **characterized by** the following further features:
- at least one first signal path (14) is realized from the base module (9) to the network module (11) via at least one first base signal coupling surface (25) and one network signal coupling surface (125), interacting therewith, and at least one second signal path (16) is realized from the network module (11) to the base module (9) via at least one further network signal coupling surface (125) and one base signal coupling surface (25), interacting therewith,
- the plurality of base signal coupling surfaces (25) of the base module (9) are connected in each case to an associated cable (31),
- the base signal coupling surfaces (25) and the base-ground coupling surface (27) are provided on the same side of the base plate (21),
- the network module (11) on the side of the network plate (35) lying away from the base signal coupling surfaces (25) has a plurality of network signal coupling surfaces (125), and
- the network-ground coupling surface (127) is provided on the side of the network plate (35) of the network module (11) lying opposite the network signal coupling surfaces (125).

2. High-frequency or network connection according to Claim 1 **characterized in that** in the case of the network module (11) inserted in or placed on the base module (9) the network-ground coupling surface (127) rests directly adjacent on the base-ground coupling surface (27), to be precise with insulation or an insulating foil (43) interconnected.

3. High-frequency or network connection according to either of Claims 1 and 2, **characterized in that** the base signal coupling surfaces (25) are arranged in a window or a recess (23) in an electrically conductive base plate (21), wherein the windows or recesses (23) are dimensioned at least slightly larger than the base signal coupling surfaces (25) located therein, which is therefore insulated from the base-ground coupling surface (27) by a circular insulating gap (26).

4. High-frequency or network connection according to any one of Claims 1 to 3, **characterized in that** the base signal coupling surfaces (25) are in each case electrically connected to an inner conductor (31a) of a coaxial conductor (31), preferably by means of a solder joint (31c).

5. High-frequency or network connection according to Claim 4, **characterized in that** the base signal coupling surfaces (25) have a connecting section (25'), leading to a lower plane, which reaches at least as far as the height of an inner conductor (31a), axially projecting from a coaxial conductor (31), with a solder joint produced.

6. High-frequency or network connection according to any one of Claims 1 to 5, **characterized in that** the network coupling surface (127) is dimensioned smaller than the base-ground coupling surface (27), interacting therewith, the limit edge (129') of the network-ground coupling surface (127) running staggered to the network signal coupling surfaces (125).

7. High-frequency or network connection according to Claim 6, **characterized in that** the network signal coupling surfaces (125) are connected by means of a strip line (37) to the network (39) provided on the network plate (35).

8. High-frequency or network connection according to any one of Claims 1 to 7, **characterized in that**, in plan view, the basic structure of the base signal coupling surface (25) and of the network signal coupling surface (125) is such that the base signal coupling surface (25) is configured longer and broader than the network signal coupling surface (125) and, in plan view, the network signal coupling surface (125) comes to lie in an overlapping position.

9. High-frequency or network connection according to any one of Claims 1 to 8, **characterized in that** at least the network signal coupling surfaces (125) are provided with tags or extension sections (125') projecting further sideways, as the result of which fine tuning of the coupling effect or modulation can be achieved.

10. High-frequency or network connection according to Claim 9, **characterized in that** the tags or extension sections (125') project sideways so far from the network signal coupling surfaces (125) that a coupling effect with the base-ground coupling surface (27) can be produced thereby.

11. High-frequency or network connection according to any one of Claims 1 to 10, **characterized in that** the base plate (21) of the base module (9) lies on a support or a spacer (59), which is preferably arranged at least in the region of the base signal coupling surfaces (25).

12. High-frequency or network connection according to any one of Claims 1 to 11, **characterized in that** the cross-section of the base plate (21) has at least an approximate U-shape, and to be precise forming lateral protruding flanges (21'), which lie offset to the plane of the base plate (21), and **in that** the base plate (21) with the flanges (21') is connected to connection side pieces (21"), running diagonally to the base plate (21), in which recesses or drillings (52) are arranged, through which an inner conductor (31a), insulated against the connection side piece (21"), is passed and wherein the outer conductor (31b) of a coaxial conductor (31), to be attached, is electro-galvanically connected to the flange (21') and/or the connection side piece (21").

13. High-frequency or network connection according to either of Claims 11 and 12, **characterized in that** the base signal coupling surface (25) and the base-ground coupling surface (27) are on the same elevation plane.

14. High-frequency or network connection according to any one of Claims 1 to 13, **characterized in that** the material thickness of the base signal coupling surfaces (25) is less than the material thickness of the base-ground coupling surface (27).

15. High-frequency or the network connection according to any one of Claims 12 to 14, **characterized in that** a positioning mechanism in the form of recesses or projections (61, 63), gripping one another, is provided, by means of which the support or the support holder (59) can be positioned in exact relative situation to the base signal coupling surface (25) or the base-ground coupling surface (27).

16. High-frequency or network connection according to any one of Claims 1 to 15, **characterized in that** the base module (9), apart from a lower insulating cover (49), comprises a housing cover (50) rising thereover at a distance, which is preferably provided with two opposite-facing flange sections (50'), the cover (49) at its edge and the housing cover (50) in the region of its flange sections (50') being able to be joined together, preferably with inclusion of a flange section (21'), arranged in-between, of the base plate (21).

17. High-frequency or network connection according to any one of Claims 1 to 16, **characterized in that** the network module (11) comprises an enclosing housing or an enclosing housing cover (53), which while forming an interior preferably sits on the edge of the network plate (35) or is connected therewith.

18. High-frequency or network connection according to any one of Claims 1 to 17, **characterized in that** the network module (11) can be inserted in a suitable receptacle space of the base module (9), the receptacle space in the base module (9) as well as the cross section of the insertable network module (11) being assymetric, so that the network module (11) can only be inserted into the base module (9) in a pre-defined relative situation.

## Revendications

1. Connexion haute fréquence (HF) ou de réseau, présentant les éléments suivants :
- il est prévu un module de base (9),
- le module de base (9) comprend plusieurs surfaces de couplage de signal de base (25) sur un côté d'une plaque de base associée (21),
- il est prévu un module de réseau (11),
- le module de réseau (11) comprend plusieurs surfaces de couplage de signal de réseau (125) sur un côté d'une platine de réseau associée (35), qui sont couplées par voie capacitive aux surfaces de couplage de signal de base (25) associées,
- le module de base (9) comprend une surface de couplage de masse de base (27),
- le module de réseau (11) comprend une surface de couplage de masse de réseau (127),
- dans l'état de fonctionnement, la surface de couplage de masse de base (27) est couplée par voie capacitive en orientation parallèle à la surface de couplage de masse de réseau (127),
- le module de réseau (11) est positionné ou susceptible d'être positionné dans ou sur le module de base (9) de telle sorte qu'une connexion de signal HF capacitive est établie via ladite au moins une surface de couplage de signal de réseau (125) et via la surface de couplage de signal de base (25) positionnée parallèlement à la surface de couplage de signal de réseau (125),
**caractérisée par** les autres éléments suivants :
- au moins un premier trajet de signaux (14) depuis le module de base (9) vers le module de réseau (11) est réalisé via au moins une première surface de couplage de signal de base (25) et via une surface de couplage de signal de réseau (125) coopérant avec celle-ci, et au moins un second trajet de signaux (16) depuis le module de réseau (11) vers le module de base (9) est réalisé via au moins une autre surface de couplage de signal de réseau (125) et via une autre surface de couplage de signal de base (25) coopérant avec celle-ci,
- les plusieurs surfaces de couplage de signal de base (25) du module de base (9) sont reliées chacune à un câble individuel (31),
- les surfaces de couplage de signal de base (25) et les surfaces de couplage de masse de base (27) sont prévues sur le même côté de la plaque de base (21),
- sur le côté de la platine de réseau (35) détourné des surfaces de couplage de signal de base, le module de réseau (11) comprend lesdites plusieurs surfaces de couplage de signal de réseau (125),
- la surface de couplage de masse de réseau (127) est prévue sur le côté de la platine de réseau (35) du module de réseau (11), qui est opposé aux surfaces de couplage de signal de réseau (125).

2. Connexion HF ou de réseau selon la revendication 1, **caractérisée en ce que** lorsque le module de réseau (11) est intégré ou rapporté dans le module de base (9), la surface de couplage de masse de réseau (127) repose directement au voisinage sur la surface de couplage de masse de base (27), et ceci avec interposition d'une isolation ou d'une feuille isolante (43).

3. Connexion HF ou de réseau selon l'une des revendications 1 ou 2, **caractérisée en ce que** les surfaces de couplage de signal de base (25) sont agencées dans une fenêtre ou dans une échancrure (23) dans une plaque de base (21) électriquement conductrice, les fenêtres ou les échancrures (23) étant dimensionnées au moins légèrement plus grandes que les surfaces de couplage de signal de base (25) qui se trouvent dans celles-ci et qui sont ainsi isolées de la surface de couplage de masse de base (27) par un intervalle d'isolation périphérique (26).

4. Connexion HF ou de réseau selon l'une des revendications 1 à 3, **caractérisée en ce que** les surfaces de couplage de signal de base (25) sont reliées électriquement chacune à un conducteur intérieur (31a) d'un conducteur coaxial (31), de préférence par une jonction soudée (31c).

5. Connexion HF ou de réseau selon la revendication 4, **caractérisée en ce que** les surfaces de couplage de signal de base (25) comprennent une portion de raccordement (25') qui mène vers un plan inférieur et qui s'étend au moins jusqu'à la hauteur d'un conducteur intérieur (31a) dépassant axialement d'un conducteur coaxial (31) en établissant une jonction soudée.

6. Connexion HF ou de réseau selon l'une des revendications 1 à 5, **caractérisée en ce que** la surface de couplage de réseau (127) est dimensionnée plus petite que la surface de couplage de masse de base (27) coopérant avec celle-ci, le bord de délimitation (129') de la surface de couplage de masse de réseau (127) s'étendant en décalage par rapport aux surfaces de couplage de signal de réseau (125).

7. Connexion HF ou de réseau selon la revendication 6, **caractérisée en ce que** les surfaces de couplage de signal de réseau (125) sont connectées au réseau (39), prévu sur la patine de réseau (35), via une microbande (37).

8. Connexion HF ou de réseau selon l'une des revendications 1 à 7, **caractérisée en ce qu'**en vue de dessus, la structure de base de la surface de couplage de signal de base (25) et de la surface de couplage de signal de réseau (125) est telle que la surface de couplage de signal de base (25) est conçue plus longue et plus large que la surface de couplage de signal de réseau (125), et **en ce qu'**en vue de dessus la surface de couplage de signal de réseau (125) vient se placer en position en chevauchement.

9. Connexion HF ou de réseau selon l'une des revendications 1 à 8, **caractérisée en ce qu'**au moins les surfaces de couplage de signal de réseau (125) sont pourvues de pattes ou de portions d'élargissement (125') dépassant latéralement plus loin, permettant d'obtenir un accord fin de l'effet de couplage ou de l'adaptation.

10. Connexion HF ou de réseau selon la revendication 9, **caractérisée en ce que** les pattes ou les portions d'élargissement (125') dépassent latéralement des surfaces de couplage de signal de réseau (125) aussi loin qu'elles permettent d'obtenir un effet de couplage vers la surface de couplage de masse de base (27).

11. Connexion HF ou de réseau selon l'une des revendications 1 à 10, **caractérisée en ce que** la plaque de base (21) du module de base (9) repose sur un support ou sur un élément écarteur (59) qui est prévu de préférence au moins dans la zone des surfaces de couplage de signal de base (25).

12. Connexion HF ou de réseau selon l'une des revendications 1 à 11, **caractérisée en ce que** la plaque de base (21) est réalisée avec une section transversale au moins approximativement en forme de U, et ceci en réalisant des brides (21') faisant saillie latéralement qui se trouvent en décalage par rapport au plan de la plaque de base (21), et **en ce que** la plaque de base (21) est reliée aux brides (21') par des branches de liaison (21") qui s'étendent transversalement à la plaque de base (21) et dans lesquelles sont ménagés des évidements ou des perçages (52) à travers lesquels est passé un conducteur intérieur (31a) en étant isolé par rapport à la branche de liaison (21"), le conducteur extérieur (31 b) d'un conducteur coaxial à brancher (31) étant relié par voie électrique-galvanique à la bride (21') et/ou à la branche de liaison (21").

13. Connexion HF ou de réseau selon l'une des revendications 11 à 12, **caractérisée en ce que** la surface de couplage de signal de base (25) et la surface de couplage de masse de base (27) se trouvent au même niveau en hauteur.

14. Connexion HF ou de réseau selon l'une des revendications 1 à 13, **caractérisée en ce que** l'épaisseur des surfaces de couplage de signal de base (25) est inférieure à l'épaisseur de la surface de couplage de masse de base (27).

15. Connexion HF ou de réseau selon l'une des revendications 12 à 14, **caractérisée en ce qu'**il est prévu un dispositif de positionnement sous la forme d'échancrures et de saillies (61, 63) emboîtées les unes dans les autres, via lesquelles le support ou l'élément écarteur (59) est susceptible d'être positionné dans une position relative exacte par rapport à la surface de couplage de signal de base (25) ou à la surface de couplage de masse de base (27).

16. Connexion HF ou de réseau selon l'une des revendications 1 à 15, **caractérisée en ce que** le module de base (9) comprend, outre un recouvrement isolant inférieur (49), un recouvrement de boîtier (50) qui s'élève à distance au-dessus de celui-ci et qui est pourvu de préférence de deux portions de bride opposées (50'), le recouvrement (49) au niveau de son bord et le recouvrement de boîtier (50) dans la zone de ses portions de bride (50') pouvant être reliés l'un à l'autre, de préférence en recevant une portion de bride interposée (21') de la plaque de base (21).

17. Connexion HF ou de réseau selon l'une des revendications 1 à 16, **caractérisée en ce que** le module de réseau (11) comprend une enceinte ou un recouvrement d'enceinte (53) qui repose de préférence sur le bord de la platine de réseau (35) ou est relié(e) à celle-ci en formant un compartiment intérieur.

18. Connexion HF ou de réseau selon l'une des revendications 1 à 17, **caractérisée en ce que** le module de réseau (11) est susceptible d'être introduit dans un espace de logement correspondant du module de base (9), l'espace de logement dans le module de base (9) ainsi que la section transversale du module de réseau à introduire (11) étant asymétrique, de telle sorte qu'une introduction du module de réseau (11) dans le module de base (9) n'est possible que dans une position relative prédéfinie.
